# FASCICULE DE BREVET EUROPEEN

(11) **EP 2 755 800 B1**
(45) Date de publication et mention de la délivrance du brevet: **11.05.2016**
(21) Numéro de dépôt: 12756772.5
(22) Date de dépôt: 08.08.2012
(51) Int. Cl.: B24C 1/00

(54) **DISPOSITIF DE PROJECTION DE GLACE SÈCHE, NOTAMMENT DE GLACE CARBONIQUE**
VORRICHTUNG ZUM STRAHLEN VON TROCKENEIS, INSBESONDERE KARBONISCHES TROCKENEIS
DEVICE FOR SPRAYING DRY ICE, PARTICULARLY FROZEN CARBON DIOXIDE

(30) Priorité: 13.09.2011 FR 1158105
(43) Date de publication de la demande: 23.07.2014
(73) Titulaire: L'Air Liquide Société Anonyme pour l'Etude et l'Exploitation des Procédés Georges Claude, 75007 Paris (FR)
(72) Inventeur: GOMEZ, Philippe, F-93290 Tremblay-en-France (FR)
(74) Mandataire: Mellul-Bendelac, Sylvie Lisette
(86) Numéro de dépôt international: PCT/FR2012/051870
(87) Numéro de publication internationale: WO 2013/038084

(56) Documents cités:
- WO-A1-98/07548
- DE-A1-102004 051 005
- DE-A1-102005 021 999
- DE-B3-102004 023 246
- DE-B3-102005 002 365
- DE-B3-102006 023 709

## Description

La présente invention concerne un dispositif de projection de glace sèche, notamment de glace carbonique.

Elle trouvera ses applications, en particulier, dans le domaine du nettoyage des surfaces, notamment les surfaces de grande taille telles que les pièces de carrosserie de véhicule. Cet exemple n'est cependant pas limitatif et l'invention trouvera aussi ses applications, notamment, pour le nettoyage de pièces de plus petites tailles.

Le nettoyage par projection de glace carbonique trouve son efficacité dans la combinaison de différents effets, un effet mécanique dû à l'énergie cinétique des particules de glace, un effet thermique dû à la température des particules et un effet de souffle dû à la sublimation de la glace au contact de la surface à nettoyer. Il présente de plus l'avantage de ne pas laisser de résidus. En effet, après sublimation, la glace carbonique, transformée en gaz, s'évacue d'elle-même.

Différents procédés de nettoyage par projection de glace carbonique ont déjà été proposés. Il est ainsi connu de projeter des particules ou pellets de glace préalablement formés à l'aide d'une machine de tir. Ce procédé peut cependant s'avérer trop violent pour des surfaces fragiles.

Il est aussi connu de former des particules de glace à partir de dioxyde de carbone à l'état liquide au contact d'un fluide moteur qui entraîne les particules au fur et à mesure de leur création et sert également à leur projection sur la surface à nettoyer.

Pour mettre en oeuvre ce dernier procédé, on connaît des dispositifs comprenant une alimentation en fluide moteur, une alimentation en dioxyde de carbone liquide, une chambre de formation des particules de glace carbonique et une buse projetant, sous l'action du fluide moteur, les particules formées dans la chambre. Un tel dispositif est décrit dans le document EP-1765551.

Le document DE-102005021999 illustre également cet état de la technique de tels dispositifs de projection et sert de base au préambule de la revendication 1.

De tels dispositifs sont particulièrement adaptés à une projection du flux de particules de glace dans une direction orthogonale à la surface à nettoyer. Des difficultés se présentent lorsque l'on souhaite projeter le fluide selon une direction inclinée, notamment dans le cas de surface à nettoyer présentant un profil complexe.

Une première solution pour résoudre ce problème serait d'incliner le dispositif selon la direction voulue mais, compte-tenu de leur encombrement, cela poserait des problèmes de porte à faux.

Une autre solution serait d'orienter le flux en sortie de la buse mais cela créerait des pertes de charges qui dégraderaient fortement la performance du nettoyage. En effet, le flux de particules de glace, fortement accéléré après passage dans la buse, est particulièrement sensible à toutes perturbations.

L'invention, définie dans la revendication 1, vise à améliorer la situation et propose à cet effet un dispositif de projection de particules de glace sèche, notamment pour le nettoyage de surfaces, comprenant un pistolet, permettant d'orienter un fluide moteur entraînant lesdites particules dans une première direction, et une buse de projection, permettant le passage dudit fluide moteur, chargé desdites particules, ladite buse comprenant un col.

Selon l'invention, ledit dispositif est configuré pour orienter le fluide, chargé desdites particules, dans au moins une autre direction en amont du col, selon le sens d'écoulement du fluide moteur. On dispose ainsi d'une solution permettant d'orienter le flux de particules dans la direction désirée tout en limitant les pertes de charges.

Pour éviter tout doute, on entend dans la suite le terme « section » comme signifiant la section de la buse selon un plan orthogonal à la direction principale selon laquelle la buse conduit le fluide qui la traverse.

Selon différents mode de réalisation de l'invention qui pourront être pris ensemble ou séparément :
- la buse est configurée pour dévier le fluide moteur, chargé desdites particules, dans la ou les autres directions,
- la buse comprend une portion de déviation, apte à modifier la trajectoire dudit fluide moteur, chargé desdites particules, de ladite première direction dans la ou lesdites autres directions, ladite portion de déviation étant située en amont du col,
- la buse comprend un convergent et ladite portion de déviation est située au moins en partie au niveau dudit convergent,
- la buse comprend une portion de section constante, destinée à être situé en amont du convergent dans le sens d'écoulement du fluide moteur, ladite portion de section constante étant apte guider le fluide moteur, chargés desdites particules, selon ladite première direction.

Selon un aspect de l'invention, ladite buse comprend un divergent permettant une accélération dudit fluide moteur selon la ou lesdites autres directions.

Ledit divergent s'étend entre le col et un orifice de sortie de la buse, le rapport entre la surface du col et la surface dudit orifice de sortie de la buse étant, par exemple, supérieur à 0,2 notamment supérieur à 0,5, en particulier supérieur à 0,73. Ledit rapport sera, par exemple, inférieur à 0,9.

Le déposant a en effet constaté, suite à de nombreux essais, qu'un tel divergent permettait de limiter la consommation en fluide porteur tout en obtenant de très bons résultats de nettoyage, notamment en termes d'élimination d'empreintes grasses présentes sur les objets à nettoyer. L'invention trouvera plus généralement ses applications pour le nettoyage de pollutions fines, d'épaisseur inférieure à 3 mm, entre autres. Elle permet en outre de pouvoir faire appel à des buses de taille limitée, notamment à des buses présentant des divergents dont la longueur entre le col et l'orifice de sortie de la buse est inférieure à 50 mm.

Selon un premier mode de réalisation, ledit divergent présente une section rectangulaire.

Selon différents aspects de ce premier mode de réalisation, qui pourront être pris ensemble ou séparément :
- la longueur l de ladite section croit de façon linéaire en allant du col vers l'orifice de sortie de la buse,
- ladite section présente une largeur ou hauteur sensiblement constante, en allant du col vers l'orifice de sortie de la buse,
- l'orifice de sortie de la buse se présente sous la forme d'une fente présentant une largeur ou hauteur inférieure à 1,5 mm et/ou une longueur comprise entre 20 et 50 mm,
- le col présente une section rectangulaire.

Selon un autre mode de réalisation de l'invention, ledit divergent présente une section circulaire. Le col pourra alors présenter une section circulaire.

Pour éviter tout doute, le terme « angle de divergence » aura dans la suite la signification suivante. Pour les buses dont le divergent présente une section rectangulaire dans laquelle la longueur l croit linéairement, il s'agit de l'angle correspondant à la pente d'accroissement de ladite longueur l du divergent. Pour les buses dont le divergent présente une section ronde, il s'agit de l'angle au sommet du cône portant le tronc de cône formant le divergent.

Selon une première variante, le divergent du dispositif conforme à l'invention présente un angle de divergence α de l'ordre de 6°. On obtient alors une grande efficacité de nettoyage.

Selon une seconde variante, ledit divergent présente un angle de divergence α supérieur à 7°, notamment supérieur à 15°. On obtient alors un jet évasé avec une surface d'impact agrandie.

Dans ces différentes variantes, la longueur L du divergent mesurée entre le col et l'orifice de sortie de la buse, la longueur l_{S} de la section du divergent au niveau de ladite sortie de la buse et l'angle de divergence α suivent la loi suivante : $\left(0,05\times {I}_{s}\right) / tan \left(α\right) \leq L \leq \left(0,4\times {I}_{s}\right) / tan \left(α\right) .$

Selon un aspect de l'invention, ledit col est un col sonique. Le convergent et le divergent sont, par exemple, raccordés directement l'un à l'autre au niveau du col.

Selon une variante, l'orifice de sortie de la buse est au niveau du col. Un telle buse présente des performances de nettoyage moindre que les précédentes mais reste intéressante en ce qu'elle permet aussi une diminution de la consommation de fluide porteur.

L'invention concerne aussi une buse d'un dispositif de projection tel que décrit plus haut.

L'invention est détaillée dans la suite, accompagnée des dessins en annexe parmi lesquels :
- la figure 1 illustre de façon schématique un exemple de dispositif de projection conforme à l'invention,
- la figure 2 illustre en vue de coupe longitudinale une buse d'un dispositif conforme à l'invention.
- la figure 3 illustre de façon schématique un exemple de dispositif de projection qui n'est pas conforme à l'invention, partiellement coupé selon un plan de coupe longitudinale.

Comme illustré aux figures 1 et 2, l'invention concerne un dispositif de projection de particules de glace sèche, par exemple de glace carbonique, notamment pour le nettoyage de surfaces.

Ledit dispositif comprend un pistolet 10, permettant d'orienter un fluide moteur entraînant lesdites particules dans une première direction, repérée D1, et une buse 4 de projection, permettant le passage dudit fluide moteur, chargé desdites particules. Ledit fluide moteur est, par exemple, de l'air comprimé.

Le pistolet 10 est muni, notamment, d'une alimentation 1 en fluide moteur, d'une alimentation 2 en dioxyde de carbone liquide et d'une chambre 3 de formation des particules de glace carbonique (non illustrées à la figure 2). La buse 4 est raccordée au pistolet 10, et projette, sous l'action du fluide moteur, les particules formées dans la chambre 3.

Plus en détail, selon un tel exemple de réalisation, le fluide moteur pénètre dans le dispositif par l'alimentation 1 en fluide moteur puis se charge des particules de glace générées dans la chambre 3, à l'échappement de ladite chambre. On forme de la sorte un flux de fluide moteur et de particules de glace qui traverse la buse 4 pour être projeté sur la pièce à nettoyer.

Selon l'invention, ledit dispositif est configuré pour orienter le fluide, chargé desdites particules, dans au moins une autre direction, repérée D2, en amont d'un col 6 de la buse 4, selon le sens d'écoulement du fluide moteur. On obtient de la sorte une déviation du flux de particules tout en limitant les pertes de charges. A titre d'exemple, l'angle entre ladite première direction D1 et ladite autre direction D2 est d'environ 45 °.

La buse 4 comprend un convergent 8, destiné à être situé en amont du col 6 dans le sens d'écoulement du fluide moteur, et ledit dispositif est configuré pour orienter le fluide dans la direction D2 en amont dudit convergent 8.

Comme illustré aux figures annexées, c'est la buse 4 qui est configurée pour dévier le fluide moteur, chargé desdites particules, dans la direction D2.

Pour cela, la buse 4 comprend une portion de déviation 22, apte à modifier la trajectoire dudit fluide moteur, chargé desdites particules, de ladite première direction D1 dans la direction D2, ladite portion de déviation 22 étant située en amont du col 6.

La buse 4 comprend, un convergent 8 et ladite portion de déviation 22 est située au niveau dudit convergent 8.

La buse 4 comprend, par exemple, une portion 23 de section constante, destinée à être situé en amont du convergent 8 dans le sens d'écoulement du fluide moteur, ladite portion 23 de section constante étant apte guider le fluide moteur, chargés desdites particules, selon ladite première direction D1.

Ladite portion 23 de section constante est ici raccordée au convergent par un plan 24, incliné par rapport à la direction D1 et orthogonal à la direction D2. La partie de la buse 4 situé en aval forme une portion d'accélération.

Comme illustré aux différentes figures, selon un mode de réalisation avantageux de l'invention, ladite buse 4 comprend un divergent 7 permettant une accélération dudit fluide moteur selon la direction D2.

Ledit divergent 7 s'étend, par exemple, entre le col 6 et un orifice de sortie de la buse 5. Le col 6 et ladite sortie 5 de la buse 4 sont, par exemple, orthogonaux à la direction du fluide moteur, chargé desdites particules.

Le rapport entre la surface du col 6 et la surface dudit orifice de sortie 5 de la buse est, par exemple, supérieur à 0,2, notamment à 0,5, en particulier à 0,73. Il sera, par exemple, inférieur à 0,9. Le déposant a en effet constaté qu'un tel choix de dimension permet une accélération adéquate des particules pour une consommation réduite en fluide moteur. Ledit rapport de surface pourra être compris, par exemple, entre 0,8 et 0,9.

Ledit divergent 7 présente, par exemple, une section rectangulaire. La longueur l de ladite section croit de façon linéaire et elle présente une largeur ou hauteur sensiblement constante, en allant du col 6 vers l'orifice 5 de sortie de la buse 4. Il s'agit, notamment d'une largeur ou hauteur configurée à la taille des particules formées. On pourra ainsi utiliser une largeur ou hauteur inférieure à 2 mm, par exemple de l'ordre de 1,2 ou 1,3 mm.

La buse 4 comprend, par exemple, une portion 23 de section constante, destinée à être situé en amont du convergent 8 dans le sens d'écoulement du fluide moteur, ladite portion 23 de section constante étant apte guider le fluide moteur, chargés desdites particules, selon ladite première direction D1.

Ladite portion 23 de section constante est ici raccordée au convergent par un plan 24, incliné par rapport à la direction D1 et orthogonal à la direction D2. La partie de la buse 4 situé en aval forme une portion d'accélération.

Cela étant, selon une variante non illustrée, la buse pourra comprendre une portion coudée en amont de son convergent, voire en amont d'une portion de section constante de la buse, raccordée audit convergent.

Comme illustré aux différentes figures, selon un mode de réalisation avantageux de l'invention, ladite buse 4 comprend un divergent 7 permettant une accélération dudit fluide moteur selon la direction D2.

Ledit divergent 7 s'étend, par exemple, entre le col 6 et un orifice de sortie de la buse 5. Le col 6 et ladite sortie 5 de la buse 4 sont, par exemple, orthogonaux à la direction du fluide moteur, chargé desdites particules.

Le rapport entre la surface du col 6 et la surface dudit orifice de sortie 5 de la buse est, par exemple, supérieur à 0,2, notamment à 0,5, en particulier à 0,73. Il sera, par exemple, inférieur à 0,9. Le déposant a en effet constaté qu'un tel choix de dimension permet une accélération adéquate des particules pour une consommation réduite en fluide moteur. Ledit rapport de surface pourra être compris, par exemple, entre 0,8 et 0,9.

Ledit divergent 7 présente, par exemple, une section rectangulaire. La longueur l de ladite section croit de façon linéaire et elle présente une largeur ou hauteur sensiblement constante, en allant du col 6 vers l'orifice 5 de sortie de la buse 4. Il s'agit, notamment d'une largeur ou hauteur configurée à la taille des particules formées. On pourra ainsi utiliser une largeur ou hauteur inférieure à 2 mm, par exemple de l'ordre de 1,2 ou 1,3 mm.

Le col 6 présente ici une section rectangulaire dont l'une des dimensions correspond à la largeur ou hauteur du divergent 7.

Ledit divergent présente par ailleurs un angle de divergence α d'environ 6° permettant de conserver un flux sensiblement droit en sortie de buse. En variante, il pourrait s'agir d'un angle supérieur à 7°, permettant d'obtenir un élargissement du flux en sortie de buse.

De façon plus précise, ledit divergent 7 pourra présenter une longueur L de ladite buse 4, mesurée entre le col 6 et l'orifice 5 de sortie de ladite buse 4, une longueur l_{S} de la section du divergent au niveau de ladite sortie 5 de la buse et un angle de divergence α suivant la loi suivante : $\left(0,05\times {I}_{s}\right) / tan \left(α\right) \leq L \leq \left(0,4\times {I}_{s}\right) / tan \left(α\right) .$

En particulier, L pourra avoir comme limite supérieure : (0,1 x l_{S}) / tan (α).

L'orifice de sortie 5 de la buse se présente sous la forme d'une fente. Celle-ci pourra présenter une hauteur inférieure à 2 mm, notamment de l'ordre de 1,2 ou 1,3 mm et/ou une longueur comprise entre 10 et 50 mm, notamment entre 20 et 50 mm.

Selon un autre exemple de réalisation, non illustré, ledit divergent présente une section circulaire. Autrement dit, le divergent est de forme tronconique. Ledit col pourra alors présenter une section circulaire. L'angle de divergence pourra être de l'ordre de 6° ou supérieur à 7°, avec les mêmes effets que ceux décrits plus haut. Le convergent sera alors également circulaire et la portion coudée conforme à l'information sera soit au niveau de la buse, en amont du col, soit en amont de ladite buse.

A titre d'exemple, les divergents 7 des buses 4 conformes à l'invention présentent une longueur, mesurée entre le col et l'orifice de sortie de la buse, inférieure à 200 mm, notamment à 50 mm. Il pourra s'agir, notamment, d'une longueur inférieure à 10 mm pour des buses présentant un angle de divergence supérieur à 7°.

Aux figures annexées, le convergent 8 et le divergent 7 sont raccordés directement l'un à l'autre au niveau du col 6. Autrement dit, le col 6 est un simple plan. En variante, le col 6 pourra présenter une longueur non nulle.

Dans une autre variante, non illustrée, la buse ne comprend pas de divergent. Son orifice de sortie se trouve donc au niveau de son col. L'accélération obtenue sera ainsi limitée à celle offerte par le col sonique, ce qui pourra cependant suffire et même être plus favorable, notamment pour le nettoyage de surfaces peu sale et/ou particulièrement fragile.

Cela étant, ledit col 6 est un col sonique et on fournira en entrée de la buse 4 une pression absolue comprise, par exemple, entre 4 et 16 bars, notamment entre 4 et 6 bars.

Ladite buse comprend, par exemple, un corps 30 définissant ledit convergent 7, ledit col 6 et/ou ledit divergent 8, ledit corps étant éventuellement coudé.

## Revendications

1. Dispositif de projection de particules de glace sèche, notamment pour le nettoyage de surfaces, comprenant un pistolet (10), permettant d'orienter un fluide moteur entraînant lesdites particules dans une première direction, et une buse (4) de projection permettant le passage dudit fluide moteur chargé desdites particules, ladite buse (4) comprenant un col (6) et comprenant un convergent (8), situé en amont du col et raccordé à ce col, ledit dispositif étant configuré pour orienter le fluide, chargé desdites particules, dans au moins une autre direction en amont du col (6) selon le sens d'écoulement du fluide moteur, le dispositif **caractérisé en ce que** la buse (4) est configurée pour dévier le fluide moteur chargé desdites particules, dans la ou les autres directions, de la façon suivante :
- la buse (4) comprend une portion de déviation (22), apte à modifier la trajectoire dudit fluide moteur chargé desdites particules, de ladite première direction dans la ou lesdites autres directions, ladite portion de déviation (22) étant située en amont du col (6) ;
- et ladite portion de déviation (22) est située au moins en partie au niveau dudit convergent (8).

2. Dispositif selon la revendication 1 dans lequel la buse (4) comprend une portion (23) de section constante, destinée à être située en amont du convergent (8) dans le sens d'écoulement du fluide moteur, ladite portion de section constante (23) étant apte à guider le fluide moteur, chargés desdites particules, selon ladite première direction.

3. Dispositif selon la revendication 1 ou 2, **se caractérisant en ce que** la buse comprend de plus un divergent (7), s'étendant entre le col (6) et un orifice (5) de sortie de la buse.

4. Dispositif selon la revendication 3, **se caractérisant en ce que** le convergent (8) et le divergent (7) sont raccordés directement l'un à l'autre au niveau du col (6).

5. Dispositif selon l'une des revendications 1 à 3, **se caractérisant en ce que** le col (6) présente une longueur non nulle.

## Patentansprüche

1. Spritzvorrichtung von Trockeneispartikeln, insbesondere zum Reinigen von Oberflächen, umfassend eine Pistole (10), die es ermöglicht, ein Arbeitsfluid auszurichten, das die Partikel in eine erste Richtung leitet, und eine Spritzdüse (4), die den Durchgang des Arbeitsfluids ermöglicht, das mit den Partikeln geladen ist, wobei die Düse (4) einen Hals (6) aufweist und einen konvergenten Düsenteil (8) aufweist, der vorgelagert vor dem Hals angeordnet ist und mit diesem Hals verbunden ist, wobei die Vorrichtung konfiguriert ist, um das Fluid, das mit den Partikeln geladen ist, in mindestens eine andere Richtung vor dem Hals (6) entlang der Strömungsrichtung des Arbeitsfluids auszurichten, wobei die Vorrichtung **dadurch gekennzeichnet, dass** die Düse (4) wie folgt konfiguriert ist, um das Arbeitsfluid, das mit den Partikeln geladen ist, in die andere oder in die anderen Richtungen umzulenken:
- die Düse (4) weist einen Umlenkabschnitt (22) auf, der geeignet ist, die Bahn des Arbeitsfluids, das mit den Partikeln geladen ist, von der ersten Richtung in die andere oder die anderen Richtungen zu ändern, wobei der Umlenkabschnitt (22) vorgelagert vor dem Hals (6) angeordnet ist;
- und der Umlenkabschnitt (22) ist mindestens teilweise an dem konvergenten Düsenteil (8) angeordnet.

2. Vorrichtung nach Anspruch 1, wobei die Düse (4) einen Abschnitt (23) mit konstantem Querschnitt aufweist, der dazu bestimmt ist, vorgelagert vor dem konvergenten Düsenteil (8) in der Strömungsrichtung des Arbeitsfluids angeordnet zu werden, wobei der Abschnitt (23) mit konstantem Querschnitt geeignet ist, das Arbeitsfluid, das mit den Partikeln geladen ist, entlang der ersten Richtung zu führen.

3. Vorrichtung nach Anspruch 1 oder 2, **dadurch gekennzeichnet, dass** die Düse zudem einen divergenten Düsenteil (7) aufweist, der sich zwischen dem Hals (6) und einer Austrittsöffnung (5) der Düse erstreckt.

4. Vorrichtung nach Anspruch 3, **dadurch gekennzeichnet, dass** der konvergente Düsenteil (8) und der divergente Düsenteil (7) direkt miteinander an dem Hals (6) verbunden sind.

5. Vorrichtung nach einem der Ansprüche 1 bis 3, **dadurch gekennzeichnet, dass** der Hals (6) eine Länge ungleich Null aufweist.

## Claims

1. Device for spraying particles of dry ice, in particular for cleaning surfaces, comprising a gun (10) for orienting a drive fluid driving said particles in a first direction, and a spray nozzle (4) allowing the passage of said drive fluid loaded with said particles, said nozzle (4) comprising a neck (6) and comprising a convergent device (8), located upstream of the neck and connected to said neck, said device being configured to orient the fluid loaded with said particles in at least one other direction upstream of the neck (6) according to the direction of flow of the drive fluid, the device being **characterised in that** the nozzle (4) is configured to divert the drive fluid loaded with said particles in the other direction or directions, as follows:
- the nozzle (4) comprises a diversion portion (22) able to modify the path of said drive fluid loaded with said particles from said first direction into said other direction or directions, said diversion portion (22) being situated upstream of the neck (6);
- and said diversion portion (22) is located at least partially level with said convergent device (8).

2. Device according to claim 1, wherein the nozzle (4) comprises a portion (23) with a constant cross-section intended to be situated upstream of the convergent device (8) in the direction of flow of the drive fluid, said portion with a constant cross-section (23) being able to guide the drive fluid loaded with said particles according to said first direction.

3. Device according to claim 1 or 2, **characterised in that** the nozzle further comprises a divergent device (7) extending between the neck (6) and an outlet orifice (5) of the nozzle.

4. Device according to claim 3, **characterised in that** the convergent device (8) and the divergent device (7) are directly connected to each other at the level of the neck (6).

5. Device according to one of claims 1 to 3, **characterised in that** the neck (6) has a non-zero length.
